# EUROPÄISCHE PATENTSCHRIFT

(11) **EP 0 228 549 B1**
(45) Veröffentlichungstag und Bekanntmachung des Hinweises auf die Patenterteilung: **24.08.1988**
(21) Anmeldenummer: 86115904.4
(22) Anmeldetag: 15.11.1986
(51) Int. Cl.: E05B 27/00

(54) **Zylinderschloss mit gleitendem Zylinderkern und Riegelsperre**
Cylinder lock with sliding core and bolt locking means
Serrure à barillet coulissant et blocage du pêne

(30) Priorität: 02.12.1985 FR 8517770
(43) Veröffentlichungstag der Anmeldung: 15.07.1987
(73) Patentinhaber: NEIMAN, F-92400 Courbevoie (FR)
(72) Erfinder: Neyret, Guy, F-69340 Francheville (FR)
(74) Vertreter: Cohausz & Florack Patentanwälte

(56) Entgegenhaltungen:
- FR-A- 2 480 213
- US-A- 4 099 395

## Beschreibung

Die Erfindung bezieht sich auf ein Zylinderschloss mit gleitendem Zylinderkern und Riegelsperre in Verriegelungsstellung, das insbesondere, aber nicht ausschliesslich für Lenkschlösser an Kraftfahrzeugen vorgesehen ist.

In den meisten bekannten Schlössern (vgl. US-A 4099395) gelangt der unter der Wirkung einer Rückholfeder stehende Riegel mit einem Schlitz des feststehenden Teils in Eingriff, kann aber gegen die Wirkung der Feder von einem Dieb zurückgeschoben werden, dem der Zugriff zum Riegel gelungen ist. Es sind verschiedene Lösungen zum Sperren des Riegels in Verriegelungsstellung und zur Freigabe erst nach einer bestimmten Drehung des Zylinderkerns vorgeschlagen worden. Diese vorgeschlagenen Lösungen sind im allgemeinen kompliziert und umständlich. Das aufgeworfene Problem wird noch komplizierter, wenn es sich beim Zylinderkern um einen gleitenden handelt.

Das Ziel der Erfindung ist es, für den Riegel in Verriegelungsstellung in einem Zylinderschloss mit gleitendem Zylinderkern ein einfaches und wirtschaftliches Sperrmittel zu erhalten.

Zu diesem Zweck ist das erfindungsgemässe Schloss dadurch gekennzeichnet, dass es einen Haken umfasst, der gegen die Wirkung einer Feder um eine Achse senkrecht zur Achse des Zylinderkerns kippt, und zwar zwischen einer ersten Stellung, in der das freie Ende des Hakens neben dem freien Ende des Riegels oder eines Zugstabs in fester Verbindung mit dem genannten Riegel bei dessen Verschiebung liegt, und einer zweiten Stellung, in der das freie Ende des genannten Hakens zum genannten Riegel entweicht, wobei ein Absatz des Zylinderkerns sich in Abstützung an einem Vorsprung des genannten Hakens befindet, so dass der Haken im Gleitverlauf des Zylinderkerns von der ersten in die zweite Stellung zum Kippen gebracht wird.

Die erfindungsgemässe Vorrichtung benutzt ein einfaches und wirtschaftliches Teil mit einer Rückholfeder, bei der es sich um ein einfaches, umgebogenes und am Teil angeschweisstes Federbett handeln kann, wodurch ein einfacher Einbau und ein sicherer Betrieb gewährleistet werden.

Vorteilhafterweise umfasst der Haken eine Nase in Abstützung an einen Absatz eines Nokkens, der nach Einschieben des Schlüssels mit dem Zylinderkern gekuppelt ist, wodurch die Kippachse des Hakens ohne dessen Befestigung in bezug auf ein festes Teil gebildet wird.

Das Kippen des Hakens durch das Gleiten des Zylinderkerns ermöglicht zudem den Erhalt einer Sicherheit gegen Drehen des Schlosses.

Die Erfindung wird besser verständlich beim Lesen der folgenden Beschreibung unter Bezugnahme auf die beigeheftete Zeichnung, in der:
Fig. 1 die Schemaansicht eines Lenkschlosses im Axialschnitt nach einem Ausführungsbeispiel der Erfindung bei abgezogenem Schlüssel und gesperrtem Riegel ist;
Fig. 2 entspricht der Figur 1, jedoch ist hier der Schlüssel eingeschoben, aber nicht gedreht worden;
Fig. 3 entspricht der Figur 2, doch hat hier der Zylinderkern eine Drehung zum Rückzug des Riegels erfahren, und
Fig. 4 entspricht der Figur 3, doch ist hier der Zylinderkern in die Verriegelungsstellung zurückgeführt worden, ohne den Schlüssel abzuziehen.

Das Schloss umfasst ein Zylindergehäuse 1, in dem sich ein Zylinderkern 2 dreht, der axial gegen die Wirkung einer Feder 2 gleiten kann, wenn die Stiftpaare 3-4 durch einen passenden Schlüssel 5 so verschoben werden, dass ihre Verbindungsebenen sich im Mantel des Zylinderkerns 2 befinden (Figuren 2, 3, 4). Ohne passenden Schlüssel (Figur 1) sitzt der Zylinderkern in bezug auf das Zylindergehäuse 1 gegen Drehung und geradlinige Bewegung fest. Der Zylinderkern 2 betätigt einen Riegel 6 über einen Nocken 7, der mit dem Zylinderkern 2 erst nach dessen geradliniger Bewegung verkoppelt ist und auf den Ansatz eines Zugstabs 9 wirkt, der in geradliniger Bewegung fest mit dem Riegel 6 verbunden ist. Eine Rückholfeder 10 will den Riegel 6 in Verriegelungsstellung bringen, und eine Fühlergruppe 11 des Schlüssels 5 hält den Riegel 6 in Entriegelungsstellung, solange sich der Schlüssel im Schlüsseikanai 12 des Zylinderkerns 2 befindet.

Erfindungsgemäss ist ein Haken 13 eingebaut, der durch eine Nase 14 in Abstützung an einen kreisförmigen Absatz 15 des Nockens 7 gedreht werden kann und der Kraft einer Feder 16 ausgesetzt ist, die gebildet wird durch ein umgebogenes und am Haken 13 angeschweisstes Federbett. Ein Vorsprung 17 des Hakens 13 liegt im Laufweg eines Absatzes 18 des Zylinderkerns 2.

In Verriegelungsstellung (Figur 1) ist der Haken 13 so gekippt, dass sein freies Ende 13' unmittelbar neben dem freien Ende des Zugstabs 9 liegt, wobei ein Eindrücken des Riegels 6 gegen die Wirkung seiner Feder 10 nicht möglich ist. Da der Nocken 7 nicht mit dem Zylinderkern 2 verkoppelt ist, ist bei einer gewaltsamen Drehung des Zylinderkerns durch Abscheren der Stifte 3-4 ein Zurückziehen des Riegels unmöglich. Zudem umfasst der Zylinderkern 2 eine Zunge 19 (Figur 2), die mit einer Nut 20 des Zylindergehäuses zusammenwirkt, wodurch eine geradlinige Bewegung des Zylinderkerns nur in Ruhestellung ermöglicht wird, so dass ein gewaltsames Drehen noch schwieriger wird.

Beim Eindrücken des Zylinderkerns 2 drückt der Absatz 18 des Zylinderkerns 2 den Vorsprung 17 des Hakens 13 zurück, der kippt und dabei die Feder 16 zusammendrückt, wobei das Ende 13' des Hakens 13 sich vom hinteren Ende des Zugstabs 9 löst und den Riegel 6 freigibt.

Beim Drehen des Zylinderkerns 2 bringt der Nocken 7 den Riegel 6 in eingezogene Stellung, wobei der Zylinderkern 2 in vorgeschobener Stellung durch Zusammenwirken einer hinteren Fläche 21 mit der angrenzenden Wand 22 des Zylindergehäuses 1 gehalten wird, sobald die Zunge 19 die Nut 20 verlassen hat (Figur 3).

Will man zur Winkelstellung des Zylinderkerns 2 entsprechend der Verriegelung (Figur 4) zurückgehen, gleitet der Zylinderkern 2 unter der Wirkung seiner Feder 2', bleibt der Riegel dank der Fühlergruppe 11 in eingezogener Stellung und kippt der Haken 13 unter der Wirkung der Feder 16 in umgekehrtem Sinne, doch sein freies Ende 13' kommt gegen den Zugstab 9 zu liegen. Erst nach Abzug des Schlüssels 5 wird der Riegel freigegeben, und wenn dieser in einen Schlitz (nicht dargestellt) der Lenkwelle einfällt, beendet der Haken 13 seine Kippbewegung, die durch den Anschlag seines Vorsprungs 17 gegen eine Auflage des Zylindergehäuses 1 begrenzt ist, und nimmt seine in Figur 1 dargestellte Stellung zum Sperren des Riegels wieder ein.

## Patentansprüche

1. Zylinderschloss mit gleitendem Zylinderkern und Sperrung des Riegels in Verriegelungsstellung, dadurch gekennzeichnet, dass es umfasst einen Haken (13), der gegen die Wirkung einer Feder (16) um eine Achse (14, 15) senkrecht zur Achse des Zylinderkerns (2) zwischen einer ersten Stellung, in der das freie Ende (13') des Hakens (13) neben dem freien Ende des Riegels (6) oder eines Zugstabs (9) in fester Verbindung mit dem genannten Riegel (6) bei geradliniger Bewegung liegt, und einer zweiten Stellung kippt, in der das freie Ende (13') des genannten Hakens (13) zum genannten Riegel (6) entweicht, wobei ein Absatz (18) des Zylinderkerns (2) sich an einem Vorsprung (17) des genannten Hakens (13) so abstützt, dass der Haken (13) beim Gleiten des Zylinderkerns (2) von der ersten in die zweite Stellung gekippt wird.

2. Schloss gemäss Anspruch 1, dadurch gekennzeichnet, dass der Haken (13) eine Nase (14) in Abstützung an einem Absatz (15) eines Nokkens (7) umfasst, der nach Eindrücken des Schlüssels (5) mit dem Zylinderkern (2) gekoppelt ist.

3. Schloss gemäss einem der Ansprüche 1 und 2, dadurch gekennzeichnet, dass der Zylinderkern (2) und das Zylindergehäuse (1) in Verriegelungsstellung über Nut (20) und Feder (19) zusammenwirken.

4. Schloss gemäss einem der Ansprüche 1 und 2, dadurch gekennzeichnet, dass der Zylinderkern (2) bei anderen Winkelstellungen als bei Einführung des Schlüssels über seine hintere Fläche (21) mit einem Anschlag (22) des Zylindergehäuses (1) zusammenwirkt.

## Claims

1. Cylinder lock with a sliding cylinder core and with facility for locking the bolt in the locked position, characterised in that it comprises a hook (13) which, against the action of a spring (16), tilts about an axis (14, 15) at right angles to the axis of the cylinder core (2) between a first position in which the free end (13') of the hook (13) is adjacent the free end of the bolt (6) or a draw bar (9) which is rigidly connected to the said bolt (6) upon rectilinear movement, and a second position in which the free end (13') of the said hook (13) moves aside in relation to the said bolt (6), a step (18) on the cylinder core (2) being so braced on a projection (17) on the said hook (13) that as the cylinder core (2) slides, the hook is tilted from the first position into the second position.

2. Lock according to Claim 1, characterised in that the hook (13) comprises a nose (14) braced on a step (15) on a projection (7) which is coupled with the cylinder core (2) after the key (5) has been inserted.

3. Lock according to one of Claims 1 and 2, characterised in that the cylinder core (2) and the cylinder housing (1), co-operate via a tongue (19) and a groove (20).

4. Lock according to one of Claims 1 and 2, characterised in that in any angular position other than when the key is inserted, the rear face (21) of the cylinder core (2) co-operates with an abutment (22) on the cylinder housing (1).

## Revendications

1. Verrou à cylindre à barillet coulissant et blocage de pêne en position de verrouillage, caractérisé par le fait qu'il comprend un crochet (13) qui bascule contre l'action d'un ressort (16) autour d'un axe (14,15) orthogonal à l'axe du barillet (2) entre une première position dans laquelle l'extrémité libre (13') du crochet (13) est adjacente à l'extrémité libre du pêne de verrouillage (6) ou d'une tirette (9) solidaire en translation dudit pêne (6), et une seconde position dans laquelle l'extrémité libre (13') dudit crochet (13) échappe audit pêne (6), un épaulement (18) du barillet (2) étant en appui sur une saillie (17) dudit crochet (13), de manière à faire basculer le crochet (13) de la première à la seconde position au cours du coulissement du barillet (2).

2. Verrou selon la revendication 1, caractérisé par le fait que le crochet (13) comporte un nez (14) en appui sur un épaulement (15) d'une came (7) qui est accouplée avec le barillet (2) après enfoncement de la clé (5).

3. Verrou selon l'une des revendications 1 et 2, caractérisé par le fait que le barillet (2) et le boîtier de barillet (1) coopèrent en position de verrouillage par rainure (20) et languette (19).

4. Verrou selon l'une des revendications 1 et 2, caractérisé par le fait que le barillet (2), pour les positions angulaires différentes de l'introduction de clé, coopère par sa face arrière (21) avec une butée (22) du boîtier de barillet (1).
